# EUROPÄISCHE PATENTSCHRIFT

(11) **EP 1 287 221 B1**
(45) Veröffentlichungstag und Bekanntmachung des Hinweises auf die Patenterteilung: **10.05.2006**
(21) Anmeldenummer: 00969282.3
(22) Anmeldetag: 22.09.2000
(51) Int. Cl.: E05B 49/00

(54) **VERFAHREN UND VORRICHTUNG ZUR ZUGANGSKONTROLLE ZU EINEM GESICHERTEN ORT, INSBESONDERE EINEM KRAFTFAHRZEUG**
METHOD AND DEVICE FOR CONTROLLING ENTRY INTO A SECURED LOCATION, ESPECIALLY INTO A MOTOR VEHICLE
PROCEDE ET DISPOSITIF POUR CONTROLER L'ACCES A UN LIEU PROTEGE, NOTAMMENT UNE AUTOMOBILE

(30) Priorität: 16.10.1999 DE 19949970
(43) Veröffentlichungstag der Anmeldung: 05.03.2003
(73) Patentinhaber: Volkswagen Aktiengesellschaft, 38436 Wolfsburg (DE); ROBERT BOSCH GMBH, 70442 Stuttgart (DE)
(72) Erfinder: MEIER, Michael, 31141 Hildesheim (DE); SCHMITZ, Stephan, 50672 Köln (DE); TITZE, Andreas, 38118 Braunschweig (DE); NEMETSCHEK, Dominique, 38110 Braunschweig (DE)
(86) Internationale Anmeldenummer: PCT/EP2000/009276
(87) Internationale Veröffentlichungsnummer: WO 2001/029352

(56) Entgegenhaltungen:
- EP-A- 0 848 123
- DE-A- 4 020 445
- DE-A- 4 329 697
- DE-A- 19 539 851

## Beschreibung

Die Erfindung betrifft ein Verfahren und eine Vorrichtung zur Zugangskontrolle zu einem gesicherten Ort, insbesondere zu einem Kraftfahrzeug, bei dem zwischen einem elektronischen Schlüssel und einer Basisstation in einem aktiven oder einem passiven Kommunikationsmodus diese Einrichtungen drahtlos Authentifizierungsdaten austauschen, wobei zu Beginn dieses Authentifizierungsprozesses die Basisstation an den elektronischen Schlüssel ein Aufrufsignal sendet und dieser auf das Aufrufsignal mit einem Antwortsignal antwortet, und wobei im aktiven Kommunikationsmodus eine Sicherungsprozedur gegen eine Funkstreckenveriängerung durchgeführt wird, sowie eine Vorrichtung zur Durchführung dieses Verfahrens.

Ein Verfahren und eine Vorrichtung der eingangs genannten Art sind in der älteren internationalen Patentanmeldung PCT/DE99/02178 beschrieben. Hierbei ist vorgesehen, daß die zwischen dem elektronischen Schlüssel und der Basisstation ablaufende Sicherungsprozedur derart erfolgt, daß im aktiven Betriebsmodus die Kommunikation zwischen dem elektronischem Schlüssel und der Basisstation über UHF-Frequenzen erfolgt, wobei die Reichweite der Übertragung zwischen dem elektronischen Schlüssel und der Basisstation begrenzt ist, um zu gewährleisten, daß die Kommunikationsverbindung unterbrochen wird, wenn sich die im Besitz des Schlüssels befindliche Person aus der unmittelbaren Nähe des gesicherten Ortes, z. B. des Kraftfahrzeugs, entfernt.

Um nun zu verhindern, daß ein derartiges passives Zugangskontrollsystem nicht dadurch außer Kraft gesetzt wird, daß ein unbefugter Angreifer das von der Basisstation ausgesandte Aufrufsignal an den elektronischen Schlüssel abfängt, das abgefangene Signal über eine Funkstreckenveränderung an einen weiteren Angreifer, der sich in der Nähe des elektronischen Schlüssels befindet, weitersendet und der weitere Angreifer dann das Antwortsignal des elektronischen Schlüssels auf das Aufrufsignal der Basisstation über die Funkstreckenverlängerung wieder zurück zum ersten Angreifer und über diesen zurück zur Basisstation sendet, ist bei dem bekannten Verfahren vorgesehen, daß der elektronische Schlüssel der Basisstation ein Signal übermittelt, das von der Basisstation in spektrale Daten umgesetzt wird. Die Basisstation gewährt dann nur Zugang zu dem gesicherten Ort, wenn bei der Übertragung der Authentifizierungsdaten diese spektralen Daten mit einer in der Basisstation gespeicherten spektralen Signatur des elektronischen Schlüssels übereinstimmen. Hierbei ist vorgesehen, daß das von dem elektronischen Schlüssel ausgesandte Signal mindestens zwei Töne mit unterschiedlichen Frequenzen f₁ bzw. f₂ umfaßt, und daß die spektralen Daten Töne dritter Ordnung des übermittelten Signals darstellen, die von der Basisstation auf den Frequenzen 2f₁-f₂ und 2f₂-f₁ gemessen wird. Liegt die empfangene Signalstärke dieser Nebenlinien des vom elektronischen Schlüssel ausgesandten Signals über einem vordefinierten Wert, so interpretiert dies die Basisstation als sicheres Anzeichen dafür, daß eine Funkstreckenverlängerung durchgeführt wurde, und verweigert den Zugang zum gesicherten Ort.

Um beim Ausfall des aktiven Kommunikationsmodus im Rahmen eines sogenannten Back-up-Modus, also eines passiven Kommunikationsmodus, dem Benutzer der elektronischen Zugangskontrolle noch die Möglichkeit zu geben, den gesicherten Ort betreten zu können, ist vorgesehen, daß in diesem passiven Kommunikationsmodus eine Datenübertragung zwischen dem elektronischen Schlüssel und der Basisstation durch eine passive Modulation des von der Basisstation ausgesandten Erregerfeldes erfolgt: Der elektronische Schlüssel verstimmt entsprechend den zu sendenden Daten seinen Ressonanzkreis, was von der Basisstation als zusätzliche Belastung ihres Schwingkreises gemessen werden kann. Diese auf LF-Frequenzen erfolgende passive Kommunikation ist auf wenige Zentimeter beschränkt, was bedeutet, daß ein potentieller Angreifer seine entsprechende Antenne sehr nahe an die Sendeantenne der Basisstation plazieren muß, um in diesem Back-up-Modus zu arbeiten, wenn er versucht, die vom Schlüssel ausgesandten Datensignale auf einer LF-Frequenz im Back-up-Modus an die Basisstation zu senden. Das bekannte Verfahren sowie die nach diesem Verfahren arbeitenden bekannten Vorrichtungen besitzen den Nachteil, daß sie keinen wirksamen Schutz gegen einen auf diese vorgenannte Art und Weise erfolgenden Angriff bieten.

Es ist daher Aufgabe der Erfindung, ein Verfahren und eine Vorrichtung der eingangs genannten Art derart weiterzubilden, daß ein wirksamer Schutz gegen eine Funkstreckenverlängerung im passiven Kommunikationsmodus gegeben ist.

Diese Aufgabe wird durch das erfindungsgemäße Verfahren dadurch gelöst, daß die Basisstation das von ihr empfangene Antwortsignal des elektronischen Schlüssels daraufhin untersucht, in welchem Kommunikationsmodus dieses Antwortsignal empfangen wurde, und daß die Basisstation für den Fall, daß das Antwortsignal des elektronischen Schlüssels im aktiven Kommunikationsmodus empfangen wurde, an den elektronischen Schlüssel einen ersten Selektionsbefehl sendet, welcher bewirkt, daß der elektronische Schlüssel die darauffolgende Kommunikation im aktiven Kommunikationsmodus ausführt, und daß für den Fall, daß das Antwortsignal des elektronischen Schlüssels im passiven Kommunikationsmodus empfangen wurde, die Basisstation an den elektronischen Schlüssel einen zweiten Selektionsbefehl sendet, welcher bewirkt, daß der elektronische Schlüssel die nachfolgende Kommunikation im passiven Kommunikationsmodus ausführt.

Durch das erfindungsgemäße Verfahren wird in vorteilhafter Art und Weise erreicht, daß auch im passiven Kommunikationsmodus zwischen dem elektronischen Schlüssel und der Basisstation ein entsprechender Angriff einer nicht authorisierten Person abgewehrt werden kann, indem die Basisstation aktiv auf die Kommunikationsart, in der sie das Antwortsignal des elektronischen Schlüssels empfängt, reagiert. Wenn das Antwortsignal im aktiven Kommunikationsmodus erfolgt, wird das weitere Authentifizierungsverfahren im aktiven Kommunikationsmodus durchgeführt und eine Funkstreckenverlängerung kann durch die bekannte Sicherungsprozedur ausgeschlossen werden. Wenn aber die Basisstation das Antwortsignal des elektronischen Schlüssels im passiven Kommunikationsmodus empfängt, verhindert sie bis zum Abschluß der Zugangsprozedur in vorteilhafter Art und Weise eine Kommunikation zwischen Basisstation und Schlüssel über den ersten, aktiven Kommunikationsmodus. Es ist somit nicht möglich, daß ein Angreifer über eine Frequenz des aktiven Kommunikationsmodus eine Funkstreckenverlängerung durchführt.

Vorteilhafte Weiterbildungen der Erfindung sind Gegenstand der Unteransprüche.

Weitere Einzelheiten und Vorteile der Erfindung sind dem Ausführungsbeispiel zu entnehmen, das im folgenden anhand der einzigen Figur beschrieben wird. Es zeigt

Figur 1 eine Prinzipskizze eines Ausführungsbeispiels des Verfahrens.

In Figur 1 ist nun die typische Konstellation dargestellt, die Ausgangspunkt des nachstehend beschriebenen Verfahrens zur Zugangskontrolle zu einem gesicherten Ort, hier zu einem Kraftfahrzeug F, ist. Im Kraftfahrzeug F ist eine Basisstation 10 angeordnet, welche drahtlos mit einem elektronischen Schlüssel 20 Authentifizierungsdaten austauscht, um zu gewährleisten, daß nur der Besitzer des elektronischen Schlüssels 20 Zugang zu dem gesicherten Ort erhalten kann. Hierzu ist vorgesehen, daß die Basisstation 10 in einem aktiven, ersten Kommunikationsmodus ein Aufrufsignal WA für den elektronischen Schlüssel 20 aussendet, wenn ein Betätigungsorgan B, z. B. ein Türgriff, am Kraftfahrzeug F betätigt wird. Der elektronische Schlüssel 20 antwortet daraufhin im aktiven Kommunikationsmodus mit einem entsprechenden Antwortsignal R, womit eine in dem aktiven Kommunikationsmodus ablaufende Kommunikationsverbindung zwischen dem elektronischen Schlüssel 20 und der Basisstation 10 hergestellt ist. Die zwischen dem elektronischen Schlüssel 20 und der Basisstation 10 übermittelten Daten werden durch ein an und für sich bekanntes und daher nicht mehr näher beschriebenes Kommunikationsprotokoll bestimmt, welches der elektronische Schlüssel 20 und die Basisstation 10 befolgen und die Übermittlung von Authentifizierungsdaten vom elektronischön Schlüssel 20 an die Basisstation 10 beinhaltet. Der Zugang zu dem gesicherten Kraftfahrzeug F wird von der Basisstation 10 nur dann zugelassen, wenn die vom elektronischen Schlüssel 20 übermittelten Authentifizierungsdaten mit den von der Basisstation 10 gespeicherten Authentifizierungen übereinstimmen. Hierbei ist vorgesehen, daß die vom elektronischen Schlüssel 20 und/oder von der Basisstation 10 ausgesandten Signale nur eine begrenzte Reichweite aufweisen, um zu verhindern, daß von der Basisstation 10 Zugang zu dem gesicherten Kraftfahrzeug F auch dann gewährt wird, wenn sich der elektronische Schlüssel 20 nicht innerhalb einer definierten Umgebung typischerweise einige wenige Meter - des Kraftfahrzeugs F befindet.

Um nun zu verhindern, daß sich Angreifer zu dem gesicherten Kraftfahrzeug F dadurch Zugang verschaffen, daß ein erster Angreifer A1 das von der Basisstation 10 im ersten, aktiven Kommunikationsmodus ausgesandte Aufrufsignal WA mittels einer Funkstredcenverlängerung V zu einem zweiten Angreifer A2 leitet, dieser daraufhin das Aufrufsignal WA der Basisstation 10 an den sich außerhalb der Reichweite der Basisstation 10 befindliche elektronische Schlüssel 20 leitet, das Antwortsignal R des elektronischen Schlüssels 20 auffängt, über die Funkstreckenverlängerung V dem ersten Angreifer A1 weiterleitet und dieser dann das Antwortsignal R des elektronischen Schlüssels 20 an die Basisstation 10 weiterleitet, ist vorgesehen, daß die zwischen dem elektronischen Schlüssel 20 und der Basisstation 10 im ersten, aktiven Kommunikationsmodus stattfindenden Kommunikation auch eine Sicherheitsprozedur aufweist, welche es gestattet, eine derartige Funkstreckenvertängerung V der entsprechenden Signale WA, R zu erkennen und gegebenenfalls daraufhin die Kommunikation abzubrechen. Eine derartige Sicherheitsprozedur ist z. B. in der älteren internationalen Patentanmeldung PCT/DE99/02178 beschrieben, auf die zur Vermeidung von Wiederholungen bezug genommen wird und deren Offenbarung durch diese Bezugnahme explizit zum Gegenstand der hier vorliegenden technischen Lehre gemacht wird. Sie wird dort dadurch realisiert, daß der elektronische Schlüssel 20 im Rahmen seines als Reaktion auf das Aufrufsignal WA der Basisstation 10 generierten Antwortsignals R ein Kennungssignal übermittelt, das die Basisstation 10 in spektrale Daten umsetzt und nur dann die Kommunikation mit dem elektronischen Schlüssel 20 fortsetzt, wenn die von ihr empfangenen spektralen Daten mit der spektralen Signatur des elektronischen Schlüssels 20, die in der Basisstation 10 gespeichert ist, übereinstimmt Insbesondere ist hierbei vorgesehen, daß der elektronische Schlüssel 20 zwei Töne mit der Frequenz f₁ bzw. f₂ aussendet, die nachher von der Basisstation 10 gemessen werden. Es werden aber nicht nur die beiden Töne f₁ und f₂, sondern auch Mischungen der beiden Grundtöne höherer Ordnung empfangen, welche in von den Grundtönen frequenzmäßig separierten Frequenzkanälen empfangen werden. Wenn nun die empfangene Signalstärke insbesondere der Nebenlinien dritter Ordnung über einem vordefinierten Wert liegt, ist das ein sicheres Indiz dafür, daß das empfangene Signal des elektronischen Schlüssels 20 über eine Funkstreckenverlängerung V geleitet wurde. In diesem Fall bricht dann die Basisstation 10 die Kommunikation mit dem elektronischen Schlüssel 20 ab und sperrt den Zugang zu dem gesicherten Kraftfahrzeug F.

Da aber Üblicherweise vorgesehen ist, daß der elektronische Schlüssel 20 mit der Basisstation 10 nicht nur über im vorstehend beschriebenen aktiven Kommunikationsmodus, sondern auch im sogenannten Back-up-Modus in einem zweiten, passiven Kommunikationsmodus miteinander zu kommunizieren in der Lage sein sollen, ist es erforderlich, auch in diesem passiven Kommunikationsmodus, in dem die Sicherungsprozedur des aktiven Kommunikationsmodus nicht funktioniert, eine weitere Sicherungsprozedur für eben diesen passiven Kommunikationsmodus vorzusehen.

Dies wird in vorteilhafter Art und Weise dadurch erreicht, daß die Basisstation 10 nicht nur den Informationsgehalt der ihr zugeführten Signale, insbesondere des Antwortsignals R des Schlüssels 20 auswertet, sondern auch untersucht, ob die ihr zugeführten Signale des elektronischen Schlüssels 20 im ersten, aktiven Kommunikationsmodus oder im zweiten, passiven Kommunikationsmodus empfangen werden. Empfängt die Basisstation 10 das als Reaktion auf einen von ihr ausgesandten Aufrufbefehl WA vom elektronischen Schlüssel 20 generierte Antwortsignal R im ersten, aktiven Kommunikationsmodus, so sendet sie als Reaktion auf das im aktiven Kommunikationsmodus erhaltene Antwortsignal R des elektronischen Schlüssels 20 an diesen ein erstes Selektionssignal S1, welches - neben den üblichen Funktionen eines Selektionssignals - bewirkt, daß zumindest die sicherheitsrelevante und vorzugsweise die gesamte weitere Kommunikation zwischen dem elektronischen Schlüssel 20 und der Basisstation 10 ausschließlich im ersten, aktiven Kommunikationsmodus durchgeführt wird und die Durchführung des verbleibenden Authentifizierungsprozesses im passiven Kommunikationsmodus unterbunden wird. Dies hat den Vorteil, daß eine Funkstreckenverlängerung V durch die Sicherungsprozedur des aktiven Kommunikationsmodus detektierbar ist und gegebenenfalls entsprechende Maßnahmen gegen einen Angriff einer nicht-authorisierten Person vorgenommen werden können.

Empfängt jedoch die Basisstation 10 des Kraftfahrzeugs F das Antwortsignal R des elektronischen Schlüssels 20 im zweiten, passiven Kommunikationsmodus, so sendet sie als Reaktion darauf an den elektronischen Schlüssel 20 ein zweites Selektionssignal S2, welches in entsprechender Art und Weise bewirkt, daß die Kommunikation des weiteren Authentifizierungsvorgangs im zweiten, passiven Kommunikationsmodus durchgeführt wird, und eine Durchführung des verbleibenden Authentifizierungsvorgangs im ersten Kommunikationsmodus unterbunden wird. Es ist somit einem eine im aktiven Kommunikationsmodus arbeitende Funkstreckenverlängerung V verwendenden Angreifer nicht mehr möglich, diese erfolgreich einzusetzen.

## Patentansprüche

1. Verfahren zur Zugangskontrolle zu einem gesicherten Ort, insbesondere zu einem Kraftfahrzeug (F), bei dem zwischen einem elektronischen Schlüssel (20) und einer Basisstation (10) in einem aktiven oder einem passiven Kommunikationsmodus diese Einrichtungen (10, 20) drahtlos Authentifizierungsdaten austauschen, wobei zu Beginn dieses Authentifizierungsprozesses die Basisstation (10) an den elektronischen Schlüssel (20) ein Aufrufsignal (WA) sendet und dieser auf das Aufrufsignal (WA) mit einem Antwortsignal (R) antwortet, und wobei im aktiven Kommunikationsmodus eine Sicherungsprozedur gegen eine Funkstreckenverlängerung (V) durchgeführt wird, **dadurch gekennzeichnet, daß** die Basisstation (10) das von ihr empfangene Antwortsignal (R) des elektronischen Schlüssels (20) daraufhin untersucht, in welchem Kommunikationsmodus dieses Antwortsignal (R) empfangen wurde, und daß die Basisstation (10) für den Fall, daß das Antwortsignal (R) des elektronischen Schlüssels (20) im aktiven Kommunikationsmodus empfangen wurde, an den elektronischen Schlüssel (20) einen ersten Selektionsbefehl (S1) sendet, welcher bewirkt, daß der elektronische Schlüssel (20) die darauffolgende Kommunikation im aktiven Kommunikationsmodus ausführt, und daß für den Fall, daß das Antwortsignal (R) des elektronischen Schlüssels (20) im passiven Kommunikationsmodus empfangen wurde, die Basisstation (10) an den elektronischen Schlüssel (10) einen zweiten Selektionsbefehl (S2) sendet, welcher bewirkt, daß der elektronische Schlüssel (20) die nachfolgende Kommunikation im passiven Kommunikationsmodus ausführt.

2. Verfahren nach Anspruch 1, **dadurch gekennzeichnet, daß** die Sicherungsprozedur des aktiven Kommunikationsmodus **dadurch** ausgeführt wird, daß der elektronische Schlüssel (20) im Rahmen seines als Reaktion auf das Aufrufsignal (WA) der Basisstation (10) generierten Antwortsignals (R) eine Kennung an die Basisstation (10) übermittelt, welche die Basisstation (10) in spektrale Daten umsetzt und nur dann die Kommunikation mit dem elektronischen Schlüssel (20) fortsetzt, wenn die von ihr empfangenen spektralen Daten mit einer spektralen Signatur des elektronischen Schlüssels (20), die in der Basisstation (10) gespeichert ist, übereinstimmt.

3. Verfahren nach einem der vorangehenden Ansprüche, **dadurch gekennzeichnet, dass** nach dem Empfang eines Selektionsbefehls (S1, S2) durch den elektronischen Schlüssel (20) dieser wenigstens die sicherheitsrelevante Kommunikation des Authentifizierungsprozesses in dem dem empfangenen Selektionsbefehl (S1, S2) entsprechenden Kommunikationsmodus durchführt.

4. Verfahren nach einem der vorangehenden Ansprüche, **dadurch gekennzeichnet, dass** nach dem Empfang eines Selektionsbefehls (S1, S2) durch den elektronischen Schlüssel (20) dieser wenigstens den gesamten darauffolgenden Authentifizierungsprozess in dem dem empfangenen Selekt,ionsbefehl (S1, S2) entsprechenden Kommunikationsmodus durchführt.

5. Vorrichtung zur Zugangskontrolle zu einem gesicherten Ort (F), die eine Basisstation (10) und einen elektronischen Schlüssel (20) aufweist, wobei die Basisstation (10) und der elektronische Schlüssel (20) Mittel zum Austausch von Authentifizierungsdaten in einem aktiven oder passiven Kommunikationsmodus enthalten, und die Basisstation (10) Mittel zur Durchführung einer Sicherheitsprozedur gegen eine Funkstreckenverlängerung (V) im aktiven Kommunikationsmodus umfasst, **dadurch gekennzeichnet, dass** die Basisstation (10) über Analysemittel zur Analyse eines empfangenen Antwortsignals (R) von dem elektronischen Schlüssel (20) hinsichtlich des Kommunikationsmodus verfügt, und die Basisstation (10) Mittel zum Erzeugen eines ersten Selektionsbefehls (S1) und zum Senden des ersten Selektionsbefehls (S1) an den elektronischen Schlüssel (20), so dass für den Fall, dass in der Basisstation (10) das Antwortsignal (R) des elektronischen Schlüssels (20) im aktiven Kommunikationsmodus empfangen ist, von dem elektronischen Schlüssel (20) die darauffolgende Kommunikation mit der Basisstation (10) aufgrund des Empfangs des ersten Selektionsbefehls (S1) im aktiven Kommunikationsmodus erfolgt, und die Basisstation (10) Mittel zum Erzeugen eines zweiten Selektionsbefehls (S2) und zum Senden des zweiten Selektionsbefehls (S2) an den elektronischen Schlüssel (20), so dass für den Fall, dass in der Basisstation (10) das Antwortsignal (R) des elektronischen Schlüssels (20) im passiven Kommunikationsmodus empfangen ist, die nachfolgende Kommunikation von dem elektronischen Schlüssel (20) mit Basisstation (10) im passiven Kommunikationsmodus erfolgt, umfasst.

## Claims

1. Method for access control to a secure location, in particular to a motor vehicle (F), in which these devices (10, 20) interchange authentication data without the use of wires between an electronic key (20) and a base station (10) in an active or a passive communication mode, with the base station (10) sending a call signal (WA) to the electronic key (20) at the start of this authentication process and with the electronic key (20) responding to the call signal (WA) with a response signal (R), and with a security procedure against radio path lengthening (V) being carried out in the active communication mode, **characterized in that** the base station (10) investigates the response signal (R) received by it from the electronic key (20) to determine the communication mode in which this response signal (R) was received, and **in that**, in the situation where the response signal (R) from the electronic key (20) was received in the active communication mode, the base station (10) sends a first selection instruction (S1) to the electronic key (20), which first selection instruction (S1) results in the electronic key (20) carrying out the subsequent communication in the active communication mode, and **in that**, in the situation where the response signal (R) from the electronic key (20) was received in the passive communication mode, the base station (10) sends a second selection instruction (S2) to the electronic key (20), which second selection instruction (S2) results in the electronic key (20) carrying out the subsequent communication in the passive communication mode.

2. Method according to Claim 1, **characterized in that** the security procedure in the active communication mode is carried out **in that** the electronic key (20) transmits an identifier to the base station (10) in the course of its response signal (R) which is generated as a reaction to the call signal (WA) from the base station (10), which identifier is converted by the base station (10) to spectral data, and the communication using the electronic key (20) is then continued only if the spectral data received by it matches a spectral signature of the electronic key (20), which is stored in the base station (10).

3. Method according to one of the preceding claims, **characterized in that**, once the electronic key (20) has received a selection instruction (S1, S2), it carries out at least the security-relevant communication of the authentication process in the communication mode which corresponds to the received selection instruction (S1, S2).

4. Method according to one of the preceding claims, **characterized in that**, after the electronic key (20) has received a selection instruction (S1, S2), it carries out at least the entire subsequent authentication process in the communication mode which corresponds to the received selection instruction (S1, S2).

5. Apparatus for access control to a secure location (F), which has a base station (10) and an electronic key (20), with the base station (10) and the electronic key (20) containing means for interchanging authentication data in an active or a passive communication mode, and the base station (10) having means for carrying out a security procedure against radio path lengthening (V) in the active communication mode, **characterized in that** the base station (10) has analysis means for analysis of a received response signal (R) from the electronic key (20) with respect to the communication mode, and the base station (10) has means for production of a first selection instruction (S1) and for transmission of the first selection instruction (S1) to the electronic key (20) so that, in the situation in which the response signal (R) from the' electronic key (20) is received in the base station (10) in the active communication mode, the electronic key (20) carries out the subsequent communication, with the base station (10) on the basis of the reception of the first selection instruction (S1) in the active communication mode, and the base station (10) has means for production of a second selection instruction (S2) and for transmission of the second selection instruction (S2) to the electronic key (20), so that, in the situation in which the base station (10) has received the response signal (R) from the electronic key (20) in the passive communication mode, the electronic key (20) carries out the subsequent communication with the base station (10) in the passive communication mode.

## Revendications

1. Procédé de contrôle d'accès à un endroit sécurisé, notamment à un véhicule (F), avec lequel, entre une clé électronique (20) et une station de base (10) dans un mode de communication actif ou passif, ces dispositifs (10, 20) échangent des données d'authentification sans fil, la station de base (10) envoyant un signal d'appel (WA) à la clé électronique (20) au début de ce processus d'authentification et celle-ci répondant au signal d'appel (WA) par un signal de réponse (R), et une procédure de sécurisation contre une prolongation du trajet radioélectrique (V) étant effectuée en mode de communication actif, **caractérisé en ce que** la station de base (10) examine le signal de réponse (R) de la clé électronique (20) qu'elle a reçu pour vérifier le mode de communication dans lequel ce signal de réponse (R) a été reçu, et que la station de base (10), dans le cas où le signal de réponse (R) de la clé électronique (20) a été reçu en mode de communication actif, envoie à la clé électronique (20) une première instruction de sélection (S1) qui a pour effet que la clé électronique (20) exécute la communication qui suit en mode de communication actif, et que dans le cas où le signal de réponse (R) de la clé électronique (20) a été reçu en mode de communication passif, la station de base (10) envoie à la clé électronique (20) une deuxième instruction de sélection (S2) qui a pour effet que la clé électronique (20) exécute la communication qui suit en mode de communication passif.

2. Procédé selon la revendication 1, **caractérisé en ce que** la procédure de sécurisation du mode de communication actif est exécutée de telle sorte que la clé électronique (20), dans le cadre de son signal de réponse (R) généré en réaction au signal d'appel (WA) de la station de base (10), transmet un identifiant à la station de base (10) que la station de base (10) convertit en données spectrales et celle-ci ne poursuit la communication avec la clé électronique (20) que si les données spectrales qu'elle a reçues coïncident avec une signature spectrale de la clé électronique (20) qui est enregistrée dans la station de base (10).

3. Procédé selon l'une des revendications précédentes, **caractérisé en ce qu'**après la réception d'une instruction de sélection (S1, S2) par la clé électronique (20), celle-ci effectue au moins la communication relative à la sécurité du processus d'authentification dans le mode de communication correspondant à l'instruction de sélection (S1, S2) reçue.

4. Procédé selon l'une des revendications précédentes, **caractérisé en ce qu'**après la réception d'une instruction de sélection (S1, S2) par la clé électronique (20), celle-ci effectue au moins l'ensemble du processus d'authentification dans le mode de communication correspondant à l'instruction de sélection (S1, S2) reçue.

5. Dispositif de contrôle d'accès à un endroit sécurisé (F), lequel présente une station de base (10) et une clé électronique (20), la station de base (10) et la clé électronique (20) comprenant des moyens pour échanger des données d'authentification dans un mode de communication actif ou passif, et la station de base (10) comprenant des moyens pour effectuer une procédure de sécurisation contre une prolongation du trajet radioélectrique (V) en mode de communication actif, **caractérisé en ce que** la station de base (10) dispose de moyens d'analyse pour analyser un signal de réponse (R) reçu de la clé électronique (20) pour vérifier le mode de communication, et la station de base (10) comprend des moyens pour générer une première instruction de sélection (S1) et pour envoyer la première instruction de sélection (S1) à la clé électronique (20) de sorte que, dans le cas où le signal de réponse (R) de la clé électronique (20) est reçu dans la station de base (10) en mode de communication actif, la clé électronique (20) effectue la communication qui suit avec la station de base (10) en mode de communication actif du fait de la réception de la première instruction de sélection (S1), et la station de base (10) comprend des moyens pour générer une deuxième instruction de sélection (S2) et pour envoyer la deuxième instruction de sélection (S2) à la clé électronique (20) de sorte que, dans le cas où le signal de réponse (R) de la clé électronique (20) est reçu dans la station de base (10) en mode de communication passif, la clé électronique (20) effectue la communication qui suit avec la station de base (10) en mode de communication passif.
